# FASCICULE DE BREVET EUROPEEN

(11) **EP 4 445 792 B1**
(45) Date de publication et mention de la délivrance du brevet: **30.07.2025**
(21) Numéro de dépôt: 24169975.0
(22) Date de dépôt: 12.04.2024
(51) Int. Cl.: A44C 7/00

(54) **BOUCLE D'OREILLE EN DEUX PARTIES A MOYEN DE GUIDAGE D'UNE PARTIE DANS L'AUTRE OPTIMISE**
ZWEITEILIGER OHRRING MIT OPTIMISERTEN LEITUNGSMITTEL VON EINEM TEIL IN DEN ANDEREN
EARRING IN TWO PARTS WITH OPTIMISED GUIDING MEANS OF ONE PART INTO THE OTHER

(30) Priorité: 13.04.2023 FR 2303681
(43) Date de publication de la demande: 16.10.2024
(73) Titulaire: FP Systeme, 06150 Cannes (FR)
(72) Inventeur: PODDA, Florent, 06150 Cannes (FR); PODDA, Sébastien, 06150 Cannes (FR)
(74) Mandataire: Dennemeyer & Associates S.A.

(56) Documents cités:
- WO-A1-92/21262
- FR-A1- 3 104 912
- JP-A- 2003 250 613

## Description

La présente invention concerne une boucle d'oreille en deux parties à moyen de guidage d'une partie dans l'autre optimisé.

Ici, l'expression « boucle d'oreille » désigne tout bijou porté sur au moins une oreille par une personne, quelles que soient la forme, la taille, la nature et/ou la couleur de la partie décorative du bijou. L'invention concerne les boucles d'oreilles dont le maintien en position sur l'oreille est assuré par une tige insérée dans un perçage ménagé dans la partie basse de l'oreille dénommée lobule. La tige est, d'un côté du lobule, solidaire de la partie décorative de la boucle et, de l'autre côté du lobule, reliée de manière amovible à un élément de sécurisation évitant toute sortie accidentelle de la tige hors du perçage.

On conçoit que la liaison entre l'élément de sécurisation et la tige doit, d'une part, être suffisant pour assurer le maintien en place de la boucle d'oreille quelle que soit l'activité de la personne et, d'autre part, permettre la mise en place et le retrait de façon aisée de la boucle par la personne, que cette dernière dispose ou non d'un miroir. On connaît par FR-B-3 104 912 une boucle d'oreille dont l'élément de sécurisation recevant la tige est équipé d'un moyen de guidage de la tige dans l'élément de sécurisation. Le moyen de guidage est configuré en cône et formé de deux parties de formes similaires et emboîtées coaxialement l'une dans l'autre. Un cylindre équipé dans son volume interne de bagues et joints prolonge la partie conique et assure le maintien de la tige dans l'élément de sécurisation. Si une telle solution, grâce au moyen de guidage, permet une mise en place facile de la boucle d'oreille sur le lobule de l'oreille, sans que la personne ait besoin de regarder ou de tâtonner, il n'en demeure pas moins qu'une telle boucle d'oreille comprend un nombre important de pièces. De plus une forme conique pour le moyen de guidage n'est pas optimale car la personne doit bien positionner la tige au centre du cône pour une insertion aisée. Les bagues et joints assurent un maintien efficace de la tige dans l'élément de sécurisation, mais offrent une résistance relativement importante à la sortie de la tige, ce qui ne permet pas une désolidarisation aisée lorsque la personne souhaite ôter la boucle d'oreille. De ce fait, outre une fabrication complexe et relativement onéreuse, l'utilisation d'une telle solution n'est pas optimale.

C'est à ces besoins que l'invention propose de remédier en offrant une boucle d'oreille, aisée et rapide à mettre en place grâce à un moyen de guidage simple tout en ayant un nombre réduit de pièces.

À cet effet l'invention a pour objet une boucle d'oreille comportant une partie mâle configurée en tige pointue dont une extrémité opposée à la pointe est pourvue d'un élément décoratif, l'extrémité pointue étant adaptée pour s'insérer de manière réversible dans un logement de réception ménagé dans une partie femelle de la boucle d'oreille, le logement de réception étant cylindrique et muni, au niveau de son ouverture, d'un moyen de guidage de la tige dans le logement de réception lors de l'insertion de la tige dans le logement, le logement cylindrique comportant également au moins un joint, le moyen de guidage étant formé par une concavité à une extrémité du logement de réception cylindrique dont le fond est ouvert et définissant une ouverture d'accès au logement, le diamètre de la base ouverte de la concavité étant au moins 30% supérieur au diamètre externe du logement cylindrique, la profondeur de la concavité étant égale à la moitié de la longueur du logement cylindrique et en ce qu'au moins une partie de la tige est pourvue d'au moins deux gorges circulaires, parallèles et orientées perpendiculairement à un axe longitudinal principal de la tige, lesdites gorges étant adaptées pour recevoir de manière temporaire deux joints annulaires lorsque la tige est insérée dans la lumière des joints eux-mêmes insérés dans le logement cylindrique, la concavité

étant en forme de parabole ou en forme de cône à double pente et le logement de réception étant équipé d'une plaque perforée en son centre et disposée parallèlement au fond du logement, ladite plaque assurant la séparation entre les joints disposés dans le logement de réception tout en autorisant le libre passage de la tige dans le logement de réception.

L'invention permet ainsi, avec un moyen de guidage simple et avec un minimum de pièces, de positionner de façon précise et rapide la tige dans le logement de réception. La personne assurant la mise en place de la boucle d'oreille, que ce soit le porteur ou non de la boucle d'oreille, peut non seulement mettre en place facilement, sans tâtonnement, la boucle d'oreille, mais aussi l'enlever aisément sans effort et sans traction sur le lobule de l'oreille.

Selon des aspects avantageux, mais non obligatoires de l'invention, une telle boucle d'oreille peut comprendre une ou plusieurs des caractéristiques suivantes:

Une extrémité de la tige est configurée en ogive à pointe émoussée.

Le fond du logement de réception de la tige est pourvu d'un orifice de passage de l'extrémité en ogive de la tige lorsque cette dernière est en position de maintien dans le logement.

Le fond du logement de réception pourvu de l'orifice est amovible.

Les joints sont pourvus d'une face externe plate adaptée pour être en appui contre la face interne du logement de réception.

L'invention sera mieux comprise et d'autres avantages de celle-ci apparaîtront plus clairement à la lecture de la description qui va suivre, donnée uniquement à titre d'exemple non limitatif et faite en référence aux dessins annexés dans lesquels:
[Fig. 1] illustre une vue en perspective, d'une boucle d'oreille conforme à un mode de réalisation qui ne fait pas partie de l'invention, en position montée, la partie décorative de la boucle d'oreille n'étant pas illustrée ni le lobule de l'oreille,
[Fig. 2] est une vue en coupe longitudinale, à une autre échelle de la boucle de la figure 1,
[Fig. 3] est une vue en perspective, à une autre échelle, de la seule partie femelle donc du logement de réception cylindrique selon un mode de réalisation de l'invention,
[Fig. 4] est une vue en coupe longitudinale à une autre échelle de la partie femelle illustrée à la figure 3 et
[Fig. 5] est une vue en perspective, partielle, d'une boucle conforme à un autre mode de réalisation de l'invention.

La figure 1 est une illustration d'une boucle d'oreille 1 selon un premier mode de réalisation qui ne fait pas partie de l'invention. Une boucle d'oreille 1 comprend une partie dite mâle 2 insérée de manière amovible dans une partie dite femelle 3 définissant un logement de réception. Par la suite l'expression logement de réception sera préférentiellement employée. Ici la partie dite mâle 2 est configurée en tige. Ce terme sera préférentiellement utilisé par la suite. La tige 2 est représentée sans élément décoratif de la boucle d'oreille 1 fixé sur une extrémité libre 4 de la tige 2. La tige 2 est représentée insérée dans la partie femelle 3 de la boucle d'oreille 1, donc dans la configuration de la boucle d'oreille 1 lorsque cette dernière est en place sur le lobule d'une oreille, non illustré. On conçoit que dans une telle configuration une partie rectiligne 5 de la tige 2, visible à la figure 1, est insérée dans un perçage du lobule de l'oreille. Ainsi d'un côté du lobule se trouve la partie femelle 3 comprenant un logement de réception d'une extrémité pointue 6 de la tige 2 et de l'autre côté du lobule se trouve la partie décorative de la boucle d'oreille 1.

Le matériau constitutif d'une telle boucle d'oreille 1 est préférentiellement un métal, par exemple de l'or. En variante ce peut-être un autre matériau voire un matériau composite. De même, les dimensions extérieures et/ou la forme de la partie femelle 3 peuvent être différentes de celles illustrées. Comme on le voit sur la figure 1, la tige 2 comporte, à l'opposé de son extrémité libre 4 qui est normalement reliée à l'élément décoratif de la boucle d'oreille 1, une extrémité pointue 6 émoussée. Cette extrémité pointue 6 est avantageusement en forme d'ogive ou d'obus à bout arrondi. La pointe 6 de la tige 2 traverse l'ensemble du logement de réception 3, en position centrale dans ce dernier. Seule la pointe 6 de la tige 2 débouche à l'extérieur du logement de réception 3. Une partie 7 du corps de la tige 2 s'étend dans le logement de réception 3, sur toute la longueur de ce dernier et au-delà, à partir d'une ouverture de sortie 13 du logement de réception 3.

Le logement de réception 3 est configuré en un cylindre à base circulaire. Le terme cylindre sera également utilisé par la suite pour désigner le logement de réception ou partie femelle 3 de la boucle d'oreille 1. En variante la forme extérieure du logement de réception est différente de celles illustrées aux figures 1 à 4. Par exemple, il peut-être octogonal, à facettes, rectangulaire ou carré. Dans tous les cas comme cela sera détaillé par la suite, le volume interne V du logement de réception 3 est, dans le présent exemple, cylindrique à base circulaire.

Sensiblement en partie centrale, selon la longueur, de la face externe du cylindre 3 un relief plat 9 s'étend radialement vers l'extérieur du cylindre 3 sur toute la circonférence de ce dernier. En variante, les dimensions de ce relief sont différentes de même que sa position. Selon un autre mode de réalisation, ce sont des pattes qui s'étendent radialement vers l'extérieur du cylindre 3. Dans tous les cas, quelles que soient la forme et/ou les dimensions de ce relief ou de ces pattes, il s'agit d'un organe de prise en main de la boucle d'oreille 1 plus précisément de la partie femelle 3 constitutive du logement de réception. Un tel organe de prise en main permet le maintien de la partie femelle 3 de la boucle d'oreille 1 de façon aisée lors de la mise en place et du retrait de la tige 2 celle-ci étant manipulée préférentiellement à partir de l'élément décoratif fixé à son extrémité 4. On conçoit aisément que les dimensions et/ou le poids de l'ensemble sont suffisants pour permettre sa manipulation tout en restant dans des valeurs évitant toute traction sur le lobule de l'oreille.

La partie ouverte 10 d'une extrémité du logement de réception cylindrique 3 par laquelle est insérée et retirée la tige 2 est concave. La base circulaire ouverte 11 de la concavité 10 est de dimensions telles que son diamètre D est au moins de 30 % supérieur au diamètre externe du cylindre 3 définissant le logement de réception de la tige 2. La profondeur P de la concavité 10, donc la distance entre la base circulaire 11 et le sommet ouvert ou fond 12 de la concavité 10 qui relie cette dernière au volume interne V du cylindre 3, est égale à environ la moitié de la longueur L du cylindre 3. En d'autres termes les dimensions de l'ouverture concave 10 du cylindre 3 sont telles que lorsque l'on présente la tige 2 pour son insertion il est obligatoire de passer par l'ouverture concave 10 en étant guidé dans ce mouvement. Il n'y a donc aucun risque de percuter l'extérieur du logement de réception 3 ou de rater l'ouverture 10 du logement de réception 3 lors de la présentation de la tige 2 devant le logement de réception 3.

La figure 2 est une coupe longitudinale de la boucle 1 de la figure 1 selon un plan comportant un axe longitudinal principal AA du logement de réception 3. Comme cela ressort de la figure 2 cet axe AA est confondu avec l'axe longitudinal de la tige 2 lorsque cette dernière est insérée dans le logement de réception 3. On note que le volume interne V du logement de réception 3 est ici configuré en cylindre creux à base circulaire, comme la configuration externe du logement de réception. En variante il peut avoir une autre forme et/ou d'autres dimensions. Dans tous les cas le volume interne V du logement de réception 3 comprend une ouverture d'accès définie par le fond ouvert 12 de la partie concave 10 et un orifice 13 ménagé en position centrale sur la paroi de fond 14 du cylindre 3, donc un orifice 13 coaxial et opposé à l'ouverture 12. Cet orifice 13 définit une sortie hors du cylindre 3 pour la pointe 6 de la tige 2.

Le volume interne V du cylindre 3 reçoit au moins deux joints annulaires 15 dont les dimensions et la forme sont adaptées à celles du volume interne V. Ainsi la lumière des joints 15 délimite une partie centrale du volume. Cette partie centrale-et donc la lumière des joints 15- est cylindrique à base circulaire avec un diamètre correspondant au diamètre des ouvertures 12 et 13, les joints 15 occupant par ailleurs tout la longueur disponible du volume V du logement cylindrique 3 en étant disposé parallèlement au fond 14. Une telle configuration permet à la tige 2, lorsqu'elle est insérée dans le volume V à partir de l'ouverture concave 10, de traverser le logement cylindrique 3 sur toute la longueur L de ce dernier en passant par la lumière des joints annulaires 15 et en ressortant, par sa pointe 6, par l'orifice 13 ménagé dans le fond 14 du cylindre 3. Ce fond 14 du cylindre 3 est, avantageusement, constitué par une plaque fixée sur le cylindre 3 une fois que les joints 15 sont en place dans le volume V. Avantageusement la plaque définissant le fond 14 est insérée en force par clipsage ou sertissage de manière à pouvoir être enlevée afin d'accéder au volume interne V pour si besoin changeait les joints 15 ou effectuer tout type d'intervention dans le volume V. En variante, le fond 14 est fixé sur le cylindre 3 de manière définitive par soudage, collage ou autre technique connue en soi.

Comme cela ressort de la figure 2, la partie 7 de la tige 2 située globalement entre l'arrière de la pointe 6 en ogive et la partie 5 de la tige 2 s'étendant à l'extérieur de l'ouverture 10 du cylindre 3 comporte des gorges 16 à fond arrondi. En d'autres termes, la partie 7 de la tige 2 adaptée pour être insérée de manière amovible dans le logement 3 est pourvue de gorges 16 donnant un aspect cranté à cette partie 7 et au moins au nombre de deux. Les gorges 16 sont ménagées radialement sur la tige 2, sur toute la circonférence de la tige 2. Plusieurs gorges 16 parallèles sont ainsi réalisées sur la longueur d'une partie de la tige 2, ici la partie 7 de la tige. Les dimensions, la forme et la disposition des gorges 16 sont complémentaires de celles des joints15. On réalise ainsi une liaison temporaire par coopération de formes entre la tige 2 et les joints 15.

Lorsque l'on insère en force la tige 2 dans le logement de réception 3, selon un mouvement de translation orienté parallèlement à l'axe AA du cylindre 3, il y a écrasement des joints 15 lorsque la zone 17 de la tige 2 située entre deux gorges 16 vient au contact des joints 15 et relâchement des joints 15 dans les gorges 16 lorsque le mouvement de translation se poursuit et que les gorges 16 et joints 15 sont en regard. De par la coopération de forme et le nombre de joints 15 en position dans les gorges 16 on évite, lorsque la tige 2 est en place dans le volume V, tout mouvement accidentel de translation de la tige 2 visant à sortir la tige 2 du logement 3.

Le maintien en position de la tige dans le cylindre est obtenu et optimal lorsque la pointe 6 en ogive est sortie de l'orifice 13 du fond 14 du cylindre 3. Dans ce cas, l'arrière 18 de la pointe 6 est en appui sur le bord externe de l'orifice 13 et un maximum de joints 15 est en place dans les gorges 16 de la tige 2. L'extraction de la tige 2 de son logement 3 se fait par traction de la tige 2, donc avec un mouvement de translation en sens inverse de celui réalisé pour insérer la tige dans le cylindre. Le mouvement d'insertion et de retrait de la tige 2 est facilité par le relief plat 9 ou organe de préhension qui permet à la personne d'avoir une prise en main optimale de la partie femelle 3 de la boucle d'oreille 1, la manœuvre de la tige 2 se faisant par prise de la partie décorative fixée sur l'extrémité 4 de la tige 2.

Comme on le note à la figure 2, la partie interne de l'ouverture 10 concave est ici configurée en parabole ce qui permet lorsque l'on présente la pointe 6 de la tige 2 que cette dernière glisse de manière guidée sur la paroi interne jusqu'à l'ouverture 13 d'accès à l'intérieur du cylindre 3. La forme parabolique de l'intérieur de la concavité 10 permet un guidage dit automatique de la tige, dans le sens où une personne peut effectuer la manœuvre sans regarder ce qu'elle fait. De même le centrage de la tige 2 dans l'ouverture 13 et donc dans le volume V et la lumière de joints 15 est obtenu automatiquement par la forme parabolique de l'ouverture 10. Le diamètre D de l'ouverture parabolique 10 est suffisamment important, y compris au voisinage du fond 14 de la parabole, pour qu'il n'y ait pas de phénomène de coincement lors du mouvement de la tige 2 en direction du logement 3. En variante, la paroi interne de la parabole est revêtue d'un matériau non adhérent, par exemple du polytétrafluoroéthylène (PTFE) afin de faciliter le glissement de la pointe 6 dans l'ouverture parabolique 10.

La figure 3 illustre un autre mode de réalisation de l'invention. Les éléments ayant des fonctions similaires à celles des éléments des figures 1 et 2 ont les mêmes références multipliées par dix Ici, l'organe de préhension 90 du logement est formé par deux pattes plates s'étendant radialement vers l'extérieur à partir de la paroi externe du cylindre 30 et diamétralement disposées. Dans ce mode de réalisation, l'ouverture concave 100 est configurée, au moins à l'intérieur, en cône à double pente comme cela se voit plus particulièrement à la figure 4. La réalisation d'une paroi interne rectiligne à double pente pour la concavité 100 est techniquement plus simple à réaliser qu'une paroi courbe en forme de parabole. La rupture de pente au voisinage de l'orifice d'accès 120 au cylindre 3 optimise le guidage de la tige 2 lors de son insertion dans le logement 3.

On note également la présence d'une plaque 19 percée positionnée entre deux joints 150 et orientée perpendiculairement à l'axe longitudinal AA principal du logement cylindrique 3, donc parallèlement au fond 14 du logement de réception 3. L'ouverture et la position de la plaque 19 autorisent le libre passage de la tige 2 dans le logement cylindrique 3. Cette plaque 19 a pour fonction de séparer les joints 150 et d'éviter tout phénomène de collage entre les joints 150 ceux-ci restant indépendants et maintenus en place dans le volume V. De plus le maintien en place de ces joints 150 est facilité par le fait qu'ils présentent une face externe plate 20 et non arrondie pour venir en appui contre la paroi interne rectiligne du cylindre 3. Les seuls mouvements possibles des joints 150 sont des mouvements d'écrasement et de relâchement selon une direction perpendiculaire à l'axe longitudinal AA du logement 3. Il n'y a pas de possibilité de déplacement des joints 150 dans le logement 3.

Le mode de réalisation de l'invention illustré à la figure 5 est particulièrement adapté à des boucles d'oreilles relativement lourdes et volumineuses qui sont maintenues non seulement sur une extrémité d'une tige, mais également sur une patte ou raquette articulée venant en appui sur l'arrière de l'oreille. De la sorte, on évite tout effort et déformation du lobule de l'oreille. Une partie décorative, non illustrée, est fixée d'une part sur l'extrémité 4 de la tige 5 et, d'autre part, à une extrémité d'une patte plate 21. L'autre extrémité de la patte 21 comprend deux reliefs 22 pourvus chacun d'un orifice traversant. Les reliefs 22 définissent ainsi une charnière adaptée pour recevoir une goupille 23. Le reste de la boucle est celui, illustré aux figures 3 et 4, donc avec des pattes 90, étant entendu que ce pourrait être celui des figures 1 et 2.

Un élément 24 est configuré en forme d'oméga ou de raquette dont la partie centrale est vide. Les extrémités libres 25 de l'élément 24 sont percées chacune d'un orifice traversant, similaire aux orifices des reliefs 22. Comme cela apparaît à la figure 5, lorsque les extrémités 25 sont positionnées entre les reliefs 22 et que la goupille 23 est en place, l'élément 24 et la patte 21 sont articulés l'un par rapport à l'autre, un mouvement de rapprochement ou d'écartement relatif de ces éléments étant alors possible selon la double flèche F.

La partie arrondie 26 de l'élément 31 est adaptée, en dimensions et en géométrie, pour recevoir la partie concave 100. Ainsi, la face interne de la partie 26 qui définit les limites de l'orifice central de la partie 26 est biseautée, de sorte à être de forme complémentaire à la paroi externe de la concavité 100.

Ainsi, lorsque l'on met en place la boucle, on positionne d'abord la concavité 100 dans la partie 26 puis on place la partie décorative et l'élément 24 de part et d'autre du lobule de l'oreille, par pivotement de la patte 21 et de l'élément 24 selon la double flèche F, on présente ensuite la tige 2 dans la concavité 100 et, comme décrit précédemment, on solidarise la tige 2 dans le cylindre 30. On assure le maintien en position d'une boucle d'oreille relativement volumineuse et lourde sans effort sur le lobe de l'oreille et avec une mise en place simple.

Dans tous les cas, quel que soit le mode de réalisation, la concavité 10 ; 100 a des dimensions telles qu'elle permet de réaliser, par sa base ouverte, un appui de la partie femelle 3 ; 30 formant le logement de réception de la tige 2 contre une face du lobule avec une surface d'appui telle que la pression exercée sur le lobule par la partie femelle3 ou 30 est faible et sensiblement équilibrée avec la pression exercée par la partie décorative montée sur la tige 2 sur la face opposée du lobule, ce qui contribue à diminuer la sensation d'écrasement et améliore le confort de la personne portant la boucle d'oreille 1.

## Revendications

1. Boucle d'oreille (1) comportant une partie mâle (2) configurée en tige pointue dont une extrémité (4) opposée à la pointe (6) est pourvue d'un élément décoratif, l'extrémité pointue (6) étant adaptée pour s'insérer de manière réversible dans un logement de réception ménagé dans une partie femelle (3 ; 30) de la boucle d'oreille (1), le logement de réception (3 ; 30) étant cylindrique et muni, au niveau de son ouverture, d'un moyen de guidage (10 ; 100) de la tige (2) dans le logement de réception (3 ; 30) lors de l'insertion de la tige (2) dans le logement, le logement cylindrique (3 ; 30) comportant également au moins deux joints (15), le moyen de guidage étant formé par une concavité (10 ; 100) à une extrémité du logement de réception cylindrique (3 ; 30) dont le fond (12) est ouvert et définissant une ouverture d'accès au logement, le logement de réception (30) étant équipé d'une plaque (19) perforée en son centre et disposée parallèlement au fond du logement, ladite plaque (19) assurant la séparation entre les joints (15) disposés dans le logement de réception (30) tout en autorisant le libre passage de la tige (2) dans le logement de réception (30),
**caractérise en ce que**
le diamètre (D) de la base ouverte (11) de la concavité (10 ; 100) est au moins 30% supérieur au diamètre externe du logement cylindrique (3 ; 30), la profondeur (P) de la concavité (10 ; 100) étant égale à la moitié de la longueur (L) du logement cylindrique (3 ; 30) **en ce qu'**au moins une partie (7) de la tige (2) est pourvue d'au moins deux gorges circulaires (16), parallèles et orientées perpendiculairement à un axe longitudinal principal (AA) de la tige (2), lesdites gorges (16) étant adaptées pour recevoir de manière temporaire deux joints annulaires (15) lorsque la tige (2) est insérée dans la lumière des joints (15) eux-mêmes insérés dans le logement cylindrique (3 ; 30), et **en ce que** la concavité (10, 100) est en forme de parabole ou en forme de cône à double pente.

2. Boucle selon la revendication 1, **caractérisée en ce qu'**une extrémité (6) de la tige (2) est configurée en ogive à pointe émoussée.

3. Boucle selon la revendication 2, **caractérisée en ce que** le fond (14) du logement de réception (3 ; 30) de la tige (2) est pourvu d'un orifice (13) de passage de l'extrémité (6) en ogive de la tige (2) lorsque cette dernière est en position de maintien dans le logement (3 ; 30).

4. Boucle selon la revendication 3, **caractérisée en ce que** le fond (14) du logement de réception pourvu de l'orifice (13) est amovible.

5. Boucle selon la revendication 1, **caractérisée en ce que** les joints (15) sont pourvus d'une face externe plate (20) adaptée pour être en appui contre la face interne du logement de réception (30).

## Patentansprüche

1. Ohrring (1), der einen männlichen Teil (2) umfasst, der als spitzer Stecker konfiguriert ist, dessen eines gegenüber der Spitze (6) liegendes Ende (4) mit einem dekorativen Element versehen ist, wobei das spitze Ende (6) dazu geeignet ist, umkehrbar in ein in einem weiblichen Teil (3; 30) des Ohrrings (1) ausgebildetes Aufnahmegehäuse eingeführt zu werden, wobei das Aufnahmegehäuse (3; 30) zylindrisch ist und beim Einführen des Steckers (2) in das Gehäuse in Höhe seiner Öffnung mit einem Mittel zum Führen (10; 100) des Steckers (2) im Aufnahmegehäuse (3; 30) versehen ist, wobei das zylindrische Gehäuse (3; 30) außerdem mindestens zwei Dichtungen (15) umfasst, wobei das Führungsmittel durch eine Vertiefung (10; 100) an einem Ende des zylindrischen Aufnahmegehäuses (3; 30), dessen Boden (12) offen ist, ausgebildet ist und eine Zugangsöffnung zu dem Gehäuse definiert, wobei das Aufnahmegehäuse (30) mit einer in seiner Mitte perforierten und parallel zum Boden des Gehäuses angeordneten Platte (19) ausgestattet ist, wobei die Platte (19) die Trennung zwischen den im Aufnahmegehäuse (30) angeordneten Dichtungen (15) gewährleistet und gleichzeitig den freien Durchgang des Steckers (2) in das Aufnahmegehäuse (30) ermöglicht,
**dadurch gekennzeichnet, dass**
der Durchmesser (D) der offenen Basis (11) der Vertiefung (10; 100) mindestens 30 % größer als der Außendurchmesser des zylindrischen Gehäuses (3; 30) ist, wobei die Tiefe (P) der Vertiefung (10; 100) gleich der Hälfte der Länge (L) des zylindrischen Gehäuses (3; 30) ist, dadurch, dass mindestens ein Teil (7) des Steckers (2) mit mindestens zwei kreisförmigen Nuten (16) versehen ist, die parallel sind und senkrecht zu einer Längsachse (AA) des Steckers (2) ausgerichtet sind, wobei die genannten Nuten (16) dazu geeignet sind, vorübergehend zwei Ringdichtungen (15) aufzunehmen, wenn der Stecker (2) in das Lumen der Dichtungen (15) eingeführt wird, die ihrerseits in das zylindrische Gehäuse (3; 30) eingeführt sind, und dadurch, dass die Vertiefung (10, 100) die Form einer Parabel oder die Form eines Doppelneigungskegels aufweist.

2. Ring nach Anspruch 1, **dadurch gekennzeichnet, dass** ein Ende (6) des Steckers (2) als Spitzbogen mit stumpfer Spitze konfiguriert ist.

3. Ring nach Anspruch 2, **dadurch gekennzeichnet, dass** der Boden (14) des Aufnahmegehäuses (3; 30) des Steckers (2) mit einem Loch (13) für den Durchgang des spitzbogenförmigen Endes (6) des Steckers (2) versehen ist, wenn sich letzterer in der Halteposition im Gehäuse (3; 30) befindet.

4. Ring nach Anspruch 3, **dadurch gekennzeichnet, dass** der Boden (14) des mit dem Loch (13) versehenen Aufnahmegehäuses abnehmbar ist.

5. Ring nach Anspruch 1, **dadurch gekennzeichnet, dass** die Dichtungen (15) mit einer flachen Außenseite (20) versehen sind, die dazu geeignet ist, an der Innenseite des Aufnahmegehäuses (30) anzuliegen.

## Claims

1. A ring (1) including a male part (2) configured as a pointed pin the end of which (4) opposite the point (6) is provided with a decorative element, the pointed end (6) being suitable for inserting reversibly into the receiving housing arranged in a female part (3; 30) of the ring (1), the receiving housing (3; 30) being cylindrical and equipped at the opening thereof, with a means of guiding (10; 100) of the pin (2) into the receiving housing (3; 30) during the insertion of the pin (2) into the housing, the cylindrical housing (3; 30) also including at least two seals (15), the means of guiding being formed by a concavity (10; 100) at one end of the cylindrical receiving housing (3; 30) the bottom (12) of which being open and defining an access opening to the housing, the receiving housing (30) being equipped with a plate (19) perforated at the center thereof and disposed parallel to the bottom of the housing, said plate (19) ensuring the separation between the seals (15) disposed in the receiving housing (30) while authorizing the free passage of the pin (2) into the receiving housing (30),
**characterized in that**
the diameter (D) of the open base (11) of the concavity (10; 100) is at least 30% greater than the outer diameter of the cylindrical housing (3; 30), the depth (P) of the concavity (10; 100) being equal to half of the length (L) of the cylindrical housing (3; 30) **in that** at least one part (7) of the pin (2) is provided with at least two circular grooves (16), parallel and oriented perpendicularly to a main longitudinal axis (AA) of the pin (2), said grooves (16) being suitable for temporarily receiving two annular seals (15) when the pin (2) is inserted into the light of the seals (15) themselves inserted in a cylindrical housing (3; 30), and **in that** the concavity (10, 100) is in the form of a parabola or in the form of a double slope cone.

2. The ring according to claim 1, **characterized in that** one end (6) of the pin (2) is configured with ribs towards a blunt point.

3. The ring according to claim 2, **characterized in that** the bottom (14) of the receiving housing (3; 30) for the pin (2) is provided with an orifice (13) for the passage of the ribbed end (6) of the pin (2) when the latter is in a holding position in the housing (3; 30).

4. The ring according to claim 3, **characterized in that** the bottom (14) of the receiving housing provided with an opening (13) is removable.

5. The ring according to claim 1, **characterized in that** the seals (15) are provided with an outer flat face (20) suitable for bearing against the inner face of the receiving housing (30).
